# FASCICULE DE BREVET EUROPEEN

(11) **EP 0 050 574 B1**
(45) Date de publication et mention de la délivrance du brevet: **17.04.1985**
(21) Numéro de dépôt: 81401651.5
(22) Date de dépôt: 20.10.1981
(51) Int. Cl.: H01R 33/76

(54) **Connecteur de très haute tension pour tube cathodique**
Leitungsverbinder mit sehr hoher Spannung für eine Kathodenstrahlröhre
Very high voltage connector for a cathode ray tube

(30) Priorité: 20.10.1980 FR 8022419; 20.10.1981 FR 8119690
(43) Date de publication de la demande: 28.04.1982
(73) Titulaire: SOCIETE FRANCAISE METALLO (SA), F-94400 Vitry-sur-Seine (FR)
(72) Inventeur: Cassan, Daniel, F-94370 Sucy en Brie (FR)
(74) Mandataire: Letheule, Jacqueline

## Description

La présente invention a pour objet un connecteur de très haute tension indépendant à éclateur incorporé destiné à assurer la liaison entre la source de courant haute tension et la grille G3 de focalisation du tube cathodique dans un récepteur de télévision.

Il est particulièrement prévu pour être associé à un connecteur à éclateurs incorporés constituant support du tube cathodique et assurant les liaisons moyennes tensions appliquées aux éléments KR, KB, KV, G1, G2, ainsi qu'aux filaments du tube, tel que du genre décrit dans la demande de brevet français No 79 07097 (FR-A-2452189) déposée au nom de la demanderesse. Il peut également être associé à des connecteurs supports de tube n'incluant pas d'éclateurs.

Le connecteur qui est décrit ci-aprés est constitué par trois éléments distincts verrouillés après mise en place sur la plaquette imprimée support de connexions. Ces éléments sont respectivement:
1. Un boîtier qui inclut à la fois les moyens éclateurs et le moyen de contact à la broche de la grille du tube devant être reliée à la source de très haute tension ainsi que les moyens de connexion à la source de très haute tension et à la masse, Ce boîtier, jouxtant le support de tube proprement dit, est engagé dans une fenêtre pratiquée à cet effet dans la plaquette support de connexions.
2. Un couvercle pourvu de moyens d'accrochage à cette plaquette, coiffant et protégeant le boîtier du côté cuivre de celle-ci.
3. Un capot également pourvu de moyens d'accrochage, destiné à coiffer et protéger la partie du boîtier en saillie du côté du tube.

Les moyens d'accrochage sont dotés d'une élasticité relative et prévue pour s'engager dans la fenêtre dans lequelle le boîtier est lui-même engagé, cette élasticité permettant à la fois de faire pénétrer les crochets dans cette fenêtre et, après pénétration, d'assurer le verrouillage requis pour le maintien en place du boîtier, enserré entre le couvercle et le capot.

La découpe pratiquée dans la plaquette pour le passage du boîtier peut être complètée par deux embrèvements pour le passage des moyens d'accrochage faisant saillie sur les flancs du couvercle et du capot.

On décrira ci-après avec référence au dessin, annexé à titre d'exemple, un mode de réalisation suivant l'invention. De cette description résultent clairement les différents avantages présentés par un tel connecteur.
La figure 1 représente le connecteur en vue perspective, tandis que la figure 2 représente ce connecteur en coupe partielle schématique après mise en place et verrouillage sur la plaquette correspondante.
La figure 3 représente les découpes et perforations pratiquées dans la plaquette pour le passage du connecteur très haute tension et de ses moyens de fixation, du connecteur-support de tube associé et de ses contacts.
La figure 4 représe,.,e une variante de réalisation de la pièce conductrice en contact avec la broche de la grille G3 du tube.

Sur les figures 1 et 2, la référence 1 désigne la plaquette de support de connexions, la référence 2 désigne le support du culot du tube cathodique T assurant les liaisons moyennes tensions appliquées aux éléments KR, KB, KV, G1 et G2 ainsi qu'aux filaments du tube et incluant les éclateurs correspondants 3.

Ce support est fixé à la plaquette 1 à la manière connue.

La connecteur de très haute tension conforme à l'invention comprend le boîtier 4 sur lequel est monté le contact très haute tension 5 destiné à être relié à la broche de la grille G3 du tube et il inclut le moyen éclateur très haute tension référencé E. Le contact 5, en forme de lame déformable dans cet exemple, est relié électriquement à l'une des extrémités 6, de l'éclateur l'autre extrémité 7 de cet éclateur étant reliée à la masse par la connexion 8. Le contact 5 et l'extrémité 6 de l'éclateur sont reliée à la source de très haute tension par la connexion 9.

Le boîtier 4 est disposé dans une fenêtre prévue à cet effet dans la plaquette 1. Il est fixé, maintenu en place et protégé au moyen du couvercle 10 et du capot 11.

Sa fixation résulte de la présence de moyens en forme de crochets 12 solidaires du couvercle, disposés symétriquement de part et d'autre de celui-ci, et de moyens en forme de crochets 13 solidaires du capot 11, disposée, également symétriquement, de part et d'autre de ce dernier.

Les moyens d'accrochage 12 et 13 sont dotés d'une élasticité relative et prévus pour s'engager dans la fenêtre dans laquelle le boîtier 4 est lui-même engagé, la dite élasticité permettant à la fois de faire pénétrer les crockets 12 et 13 dans cette fenêtre et, après pénétration de ces derniers, d'obtenir le verrouillage requis pour le maintien en place du boîtier 4 inséré entre le couvercle 10 et le capot 11.

Le boîtier 4 est fermé du côté du capot par le toile 14 dans laquelle est pratiquée une fente 15 pour le passage de la partie conductrice 16 assurant la liaison de la connexion de très haute tension 9 avec le contact 5 par l'extrémité 6 de l'éclateur.

Dans cet exemple, l'éclateur est constitué par deux calottes de sphères en regard par leur sommet.

Une ouverture 17 pratiquée dans le capot 11 permet le passage du conducteur de très haute tension 9 et son immobilisation pour éviter les contraintes mécaniques de l'extrémité soudée de ce conducteur.

La figure 3 est une vue détaillée des découpes et perçages pratiqués dans la plaquette pour recevoir le connecteur très haute tension conforme à l'invention et le connecteur support de tube associé 2.

La référence 18 désigne l'ajour pratiqué dans la plaquette pour la mise en place du support de tube 2. La référence 19 désigne les perçages pratiqués dans cette plaquette pour le passage des extrémités des contacts du support de tube 2 et des éclateurs moyennes tensions 3 correspondants.

La référence 20 désigne la découpe pratiquée dans la plaquette pour le passage des moyens d'accrochage du support du tube.

La référence 21 désigne l'ajour prévu pour le passage du boîtier 4 du connecteur de très haute tension, tandis que la référence 22 désigne plus précisément les embrèvements prévus pour le passage des moyens de fixation 12 et 13 du dit connecteur.

La référence 23 désigne la sortie de masse des éclateurs moyenne tension du connecteur support de tube 2.

Tous ces ajours et perçages sont conçus pour permettre une interchangeabilité aisée avec d'autres ensembles connecteurs dont les sorties des contacts ont un emplacement différent.

Les références 24, 25 et 26 désignant des perçages supplémentaires pouvant être effectués sur la plaquette, si nécessaire, pour la mise en place d'un ensemble connecteur pouvant être utilisé aux lieu et place de l'ensemble connecteur qui vient d'être décrit.

Plus précisément, les références 24 désignent les perçages prévus pour le passage des extrémités des contacts et des éclateurs moyenne tension.

La référence 25 désigne la sortie de masse des éclateurs moyennes tensions de l'ensemble connecteur de "substitution" tandis que la référence 26 désigne la sortie de masse de l'éclateur de très haute tension de l'ensemble connecteur de "substitution".

Tous les perçages et découpes 24-26 peuvent être effectués ultérieurement, à volonté, dans le cas où l'on désire substituer à l'ensemble connecteur objet du présent brevet un autre ensemble connecteur différent mais destiné à assurer les mêmes fonctions.

On décrira maintenant en se référant à la figure 4 une forme particulièrement intéressante de réalisation de la pièce assurant la liaison électrique entre la source de très haute tension et la broche reliée à la grille G3 du tube cathodique.

Sur cette figure, tous les éléments identiques à ceux qui sont représentés sur la figure 1 portent les mêmes références affectées de l'indice 2.

Suivant ce mode de réalisation, au moyen de contact 5 représenté figure 1 est substitué l'ensemble 30-31. La référence 30 désigne une partie tubulaire cylindrique intégrante du connecteur de très haute tension, donc en matière isolante. Elle inclut le moyen de contact 31 en matériau conducteur. Ce moyen 31 est luimême tubulaire, favorablement en forme connue dite de "tulipe"; il est prévu pour recevoir la broche du tube cathodique reliée à la grille G3.

Le moyen 31 est relié électriquement à l'extrémité 6₂ de l'éclateur E ainsi qu'à la source de très haute tension par la connexion 9_{z}.

Sur cette figure 4, on a représenté en 32 un connecteur support de tube cathodique particulièrement prévu pour être associé au connecteur de très haute tension représenté sur cette figure.

La référence 33 désigne les éléments de contact reliés aux éclateurs moyenne tension non visibles sur cette figure et tels que représentés sur la figure 1 du brevet français FR-A-2 452 189.

L'élément 30 est prévu, ainsi qu'il est précisé par le traits mixtes, pour pénétrer dans le logement tubulaire 34 (non fermé dans cet exemple), ménagé dans le support 32.

Cette disposition est particulièrement avantageuse, car elle permet de disposer l'ensemble connecteur suivant les positions relatives angulaires les plus favorables en fonction de l'emplacement disponible sur la plaquette de connexion supportant le dit ensemble connecteur. Elle permet également l'interchangéabilité de cet ensemble connecteur avec d'autres supports de tube ayant une implantation différente.

Il est entendu que sans sortir du cadre de l'invention des variantes pourront être apportés concernant la forme et les dimensions les éléments constitutifs. On citera dans cet ordre d'idée que le logement 34 prévu dans le support de tube 32 pourrait être un cylindre à paroi continue et non ouverte.

## Revendications

1. Connecteur de très haute tension à éclateur (E) incorporé pour tube cathodique, prévu pour être associé à un connecteur (2) support de tube tel qu'à éclateurs incorporés assurant la liaison entre les sources moyennes tensions et les broches reliées aux éléments correspondants du tube, caractérisé en ce qu'il est constitué par les trois éléments suivants:
a) Un boîtier (4) pénétrant dans une fenêtre (21) pratiquée à cet effet dans la plaquette (1) de connexion et incluant la pièce conductrice (5) en contact avec la broche correspondante de la grille G3 du tube, les moyens éclateurs (E) ainsi que les moyens conducteurs (16, 7) de liaison à la source de très haute tension et à la masse.
b) un couvercle (10) disposé côté cuivre de la dite plaquette de connexion, coiffant la partie en saillie correspondante du dit boïtier.
c) Un capot (11) coiffant la partie du dit boîtier saillant de l'autre côté de la dite plaquette de connexion, les dits couvercle et capot étant pourvus de moyens d'accrochage (12, 13) dotés d'une certains élasticité et prévus pour pénétrer dans le dite fenêtre, la dite élasticité permattant à la fois la dite pénétration ainsi que le verrouillage requis après mise en place du capot.

2. Connecteur selon la revendication 1, caractérisé en ce que, dans la plaquette de connexion supportant l'ensemble connecteur sont pratiqués d'une part des découpes (21) prévues pour le passage du boitier et de ses moyens de fixation, d'autre part des perçages et des découpes (24) prévus pour recevoir respectivement le connecteur moyennes tensions support et les extrémités de ses contacts, peuvent être pratiqués en outre des percages supplémentaires (24-26) permettant la mise en place et les connexions requises d'un ensemble connecteur de "substitution".

3. Connecteur selon la revendication 1, caractérisé en ce que la pièce conductrice en contact avec la broche correspondante de la grille G3 du tube est constituée par une douille comprenant une partie tubulaire (30) en matériau conducteur entourée par une partie également tubulaire intégrante du connecteur et prévue pour pénétrer dans un logement (34) ménagé à cet effet dans le connecteur support (32) de tube associé, de telle sorte qu'un mouvement de pivotement relatif rendu ainsi possible entre les deux dits connecteurs permette de disposer ces derniers suivant les positions relatives angulaires les plus favorables en fonction de l'emplacement disponible sur la plaquette de connexion supportant l'ensemble connecteur et permette aussi l'inter- changéabilité de cet ensemble connecteur avec d'autres supports de tube ayant une implantation différente.

## Patentansprüche

1. Leitungsverbinder für Hochspannung mit eingebautem Entlader (E) für Kathodenstrahlröhren zur Verwendung in Verbindung mit einem Verbinder (2), der die Röhre trägt, wie Verbinder mit eingebautem Entlader, zur Verbindung von Quellen mittlerer Spannung mit den Anschlußstiften, die an den entsprechenden Teilen der Röhre angeschlossen sind, sind dadurch gekennzeichnet, daß sie aus den 3 folgenden Teilen bestehen:
a) Ein Gahäuse (4), das in eine Aussparung (21) eingeschoben wird, die zu diesem Zweck in der Verbindungsplatte (1) ausgeschnitten wurde, mit einem leitenden Teil (5), das mit dem entsprechenden Anschlußstift des Gitters G3 der Röhre in Kontakt ist, mit den Entlademitteln (E) und den leitenden Mitteln (16, 7) zur Verbindung mit der Hochspannungsquelle und mit der Masse.
b) Ein Deckel (10), der auf der kupferbeschichteten Seite der genannten Verbindungsplatte sitzt, und den hervorstehenden Teil des vorgenannten Gehäuses abdeckt.
c) Ein Deckel (11), der den überstehenden Teil des vorgenannten Gehäuses auf der anderen Seite dieser Verbindungsplatte abdeckt. Diese beiden Deckel (10 und 11) sind mit Befestigungsmitteln (12, 13) versehen, die eine gewisse Elastizität besitzen und so ausgelegt sind, daß sie in die genannte Aussparung eindringen, wobei diese Elastizität sowohl das Eindringen als auch die Verriegelung nach dem Einschieben des Deckels gewährleistet.

2. Verbinder gemäß Anspruch 1, gekennzeichnet dadurch, daß die Verbindungsplatte, die die Verbinder trägt, einerseits mit Aussparungen (21) zum Einschieben des Gehäuses und der Befestigungsmittel versehen ist, und andererseits Bohrungen und Ausschnitte (24) zur Aufnahme des Verbinders für mittlere Spannungen bzw. des Trägers und den Abgängen seiner Kontakte besitzt; aufßerdem können zusätzliche Bohrungen gemacht werden (24-26), damit ein "Ersatz"-Verbinder eingesetzt und angeschlossen werden kann.

3. Verbinder gemäß Anspruch 1, dadurch gekennzeichnet, daß das leitende Teil, das mit dem entsprechenden Anschlußstift des Gitters G3 der Röhre in Kontakt ist, aus einer Hülse besteht, die einen rohrförmigen Teil (30) aus leitendem Material aufweist, der von einem ebenfalls rohrförmigen Teil des Verbinders umhüllt wird, und so ausgelegt ist, daß er in eine Aussparung (34) eindringen kann, die zu diesem Zweck im tragenden Verbinder (32) der zugehörigen Röhre angebracht wurde, wodurch eine so möglich gewordene Kippbewegung zwischen den beiden genannten Verbindern es ermöglicht, diese beiden Verbinder gemäß den günstigsten, relativen Winkelstellungen, je nach dem verfügbaren Platz auf der Verbindungsplatte, die die Verbinder trägt, anzuordnen und gleichzeitig die Austauschbarkeit dieses Verbindungsblocks mit anderen Röhrenträgern, die eine andere Anordnung aufweisen, gewährleistet.

## Claims

1. Very high tension connector with built-in discharger (E) for a cathode ray tube, adapted to be associated to a tube supporting connector (2) such as one with built-in dischargers providing connection between the medium voltage sources and pins connected to the corresponding elements of the tube, characterized in that it is comprised of the following elements:
a) a housing (4) penetrating into a window (21) formed to this end in the connecting board (1) and including the conductor piece (5) in contact with the corresponding pin of the tube grid (G3), the discharger means (E) as well as the conductor means (16, 7) connecting to the very high voltage source and to the ground.
b) a cap (10) arranged on the copper side of said connecting board, covering the corresponding protruding portion of said housing;
c) a cover (11) covering the portion of said housing which protrudes on the opposite side of said connecting board, said cap and cover being provided with catching means (12, 13) having a given elasticity and adapted to penetrate into said window, said elasticity permitting both said penetration as well as the required locking after the positionning of the cover.

2. Connector as claimed in claim 1, characterized in that in the connecting board which supports the assembly are formed on the one hand cut off portions (21) provided for passage of the housing and the securing means thereof, and on the other hand bores and cut off portions (24) adapted to receive the supporting medium voltage connector and the ends of the contacts thereof, and additionnal bores (24, 26) may be formed, which permit the positionning and the required connections of a "substitute" connector assembly.

3. Connector as claimed in claim 1, characterized in that the conductor piece in contact with the corresponding pin of the tube grid (G3) is comprised of a socket including a tubular part (30) in a conducting material surrounded by another tubular part integral with the connector and adapted to penetrate into a receptacle (34) formed to this end in the associated tube supporting connector (32), so that a relative pivoting movement which is accordingly made possible between said two connectors permits to arrange the latter in the most favourable relative angular positions according to the available room on the connecting board supporting the connector assembly, and permits as well the replacement of this connector assembly with alternate tube supports having a different layout.
